# EUROPÄISCHE PATENTSCHRIFT

(11) **EP 0 400 119 B1**
(45) Veröffentlichungstag und Bekanntmachung des Hinweises auf die Patenterteilung: **02.01.1997**
(21) Anmeldenummer: 89912614.8
(22) Anmeldetag: 16.11.1989
(51) Int. Cl.: A43B 5/04

(54) **SKISCHUH**
SKI BOOT
CHAUSSURE DE SKI

(30) Priorität: 18.11.1988 AT 2835/88
(43) Veröffentlichungstag der Anmeldung: 05.12.1990
(73) Patentinhaber: KOFLACH SPORT GESELLSCHAFT M.B.H., A-5541 Altenmarkt im Pongau (AT)
(72) Erfinder: TRINKAUS, Gerhard, A-8572 Bärnbach (AT); LÖCKER, Josef, A-8570 Voitsberg (AT)
(74) Vertreter: Sonn, Helmut
(86) Internationale Anmeldenummer: AT8900103
(87) Internationale Veröffentlichungsnummer: WO9005465

(56) Entgegenhaltungen:
- EP-A- 0 172 158
- FR-A- 2 554 688

## Beschreibung

Die Erfindung bezieht sich auf einen Skischuh mit einem für den Einstieg von hinten abbieg- oder abklappbaren Heckteil, mit einer Unterschale und einem relativ zur Unterschale schwenkbaren Schaftteil, bei welchem der schwenkbare Schaftteil einen Lappen aufweist, welcher Lappen in Umfangsrichtung des Schaftteiles und nach hinten zum Heckteil verläuft und in einem quer zur Längsmittelebene des Schuhes liegenden, der Schuhspitze zugewandten Bereich des Schaftteiles diesen außen überlappend angeordnet ist, wobei der Lappen mit seinem freien Endbereich in verschiedenen Höhenlagen mit dem Schaftteil verbindbar ist.

Ein Skischuh der eingangs genannten Art ist beispielsweise aus der EP-A 172 158 bekanntgeworden. Bei diesem bekannten Skischuh dient der Lappen oberhalb des Ristes der Verbesserung der Anpassung des Schuhes an die Beinform, wobei der Lappen, welcher sich quer zur Längsmittelebene des Schuhes erstreckt, einstückig mit der Manschette bzw. dem Schaftteil ausgebildet sein kann oder als gesonderter Lappen ausgebildet sein kann. Insbesondere um eine Neigung des Schaftes relativ zur auf die Sohle normalen Längsmittelebene des Schuhes zu erzielen, ist es weiters bereits bekanntgeworden, die Anlenkstellen des Schaftteiles bzw. einer Manschette an der Unterschale höhenverstellbar auszubilden. Während eine derartige Verstellung der Neigung aus der Längsmittelebene nach beiden Seiten das Dämpfungsverhalten bei einer Schwenkung des Schuhes in Richtung zur Vorlage grundlegend ändert, kann durch die Ausbildung eines Schuhes mit einem sich quer zur Längsmittelebene erstreckenden Lappen eine Anpassung an verschiedene Beinformen bzw. Wadenformen sowie eine Einstellbarkeit der Achse des Schaftteiles relativ zur Längsmittelebene des Skischuhes erzielt werden, ohne daß hiebei die Schwenkbarkeit in Richtung einer Vorlage- oder einer Rücklagestellung beeinflußt bzw. beeinträchtigt wird. Insbesondere erleichtert ein derartiger sich quer zur Längsmittelebene des Schuhes erstreckender Lappen einen dichten Abschluß des Schuhes an seiner Oberkante, ohne daß hiedurch unerwünschte Druckstellen am Bein auftreten.

Die bekannte Konstruktion gemäß der EP 172 158 A sah vor, daß dieser sich quer zur Längsmittelebene des Schuhes erstreckende Lappen mittels eines Spanngliedes zum abklappbaren Heckteil hin gespannt wird. Die Schließstellung des Schuhes, bei welcher der abklappbare Heckteil mit dem Lappen durch das Spannglied verbunden ist, hängt dabei vom lichten Durchmesser der Öffnung des Schuhes im geschlossenen Zustand ab, wobei dieser lichte Durchmesser der Öffnung des Schuhes von der Beinform und von der Skibekleidung definiert sein kann. Je nach Größe der lichten Weite in der Schließstellung werden über dieses Zugglied unterschiedliche Kraftkomponenten in den Schließlappen eingeleitet, welche eine exakte und von Druckstellen freie Anpassung an die Beinform beeinträchtigen können.

Andererseits ist aus der FR 2 554 688 A bereits ein Skischuh mit einer Schale bekannt, an der ein Heckteil sowie ein vorderer Schaftteil schwenkbar befestigt sind. Der Schaftteil besitzt dabei allerdings keinen Lappen für eine Beinanpassung. Der Schaftteil ist mit einer tunnelartigen Profilierung versehen, die dazu dient, eine Einstecktasche für das freie Ende eines Spanngliedes vorzusehen. Die Befestigungsstelle für das Befestigungsglied, das dem Spannglied zugeordnet ist, liegt hingegen außerhalb dieser tunnelförmigen Profilierung, im nach außen hin offenen Bereich zwischen zwei Begrenzungsflanschen, die an die tunnelförmige Profilierung anschließen.

Die Erfindung zielt nun darauf ab, einen Skischuh der eingangs genannten Art dahingehend weiterzubilden, daß die Anpassung an die Beinform unabhängig von der Schließstellung und der Schließkraft des Zuggliedes gehalten werden kann, welches den Schaftteil mit dem abklappbaren Heckteil verspannt. Zur Lösung dieser Aufgabe besteht die Erfindung im wesentlichen darin, daß der Lappen an seinem freien Endbereich eine tunnelförmige Erhebung aufweist, daß am Schaftteil im Bereich der tunnelförmigen Erhebung des Lappens ein Befestigungsglied für die Festlegung eines riemenförmigen Spanngliedes angeordnet ist und daß die Breite des Spanngliedes geringer ist als die lichte Weite der tunnelförmigen Erhebung. Dadurch, daß der Lappen an seinem freien Endbereich eine tunnelförmige Erhebung aufweist, kann das riemenförmige Spannglied in diese tunnelförmige Erhebung eintauchen und unmittelbar am Schaftteil festgelegt werden. Die Schließkräfte dieses Spanngliedes wirken auf diese Weise nicht auf den Lappen, so daß der Lappen ausschließlich der Anpassung an unterschiedliche Beinformen dienen kann, ohne daß diese Anpassung durch Schließkräfte verzerrt wird.

Mit Vorteil ist die Ausbildung hiebei so getroffen, daß die tunnelförmige Erhebung des Lappens als Durchbrechung des Lappens ausgebildet ist, welche Durchbrechung zum freien Endbereich des Lappens hin von einem Steg begrenzt ist, daß das Befestigungsglied in Abstand von dem Steg des Lappens am Schaftteil angeordnet ist und daß das Spannglied über die Außenseite des Steges des Lappens zum Befestigungsglied führbar ist. Bei einer derartigen Ausbildung wirken sich unterschiedliche Winkelstellungen des Spanngliedes relativ zur Achse des Schaftes gleichfalls in keiner Weise auf die Anpassungseigenschaften des Lappens aus, wobei zusätzlich der Vorteil erreicht wird, daß der Lappen in Abstand von derjenigen Stelle, an welcher er höhenverstellbar am Schaftteil festgelegt ist, nochmals gegen den Schaftteil angepreßt wird, wodurch ein dichter Anschluß des Lappens an die Manschette bzw. den Schaftteil sichergestellt wird. Der Schaftteil bzw. die Manschette kann unterhalb des Lappens, wie bei der Ausbildung nach der EP-A 172 158 bekannt, gleichfalls eine Ausnehmung aufweisen, wobei der Schaftteil naturgemäß in demjenigen Bereich, an welchem das Befestigungsglied für die Festlegung des riemenförmigen Spanngliedes angeordnet ist, entsprechend biegesteif ausgebildet sein muß. Die Ausnehmung im Schaftteil bzw. der Manschette kann sich in diesen Fällen auf einen im wesentlichen V-förmigen oder trapezförmigen Ausschnitt beschränken, dessen Seitenkanten zur Oberkante des Schaftteiles divergieren, so daß die Anpassungseigenschaften des Lappens besonders wirkungsvoll genützt werden können.

In vorteilhafter Weise ist auch bei der erfindungsgemäßen Ausbildung die Spannung des Spanngliedes in einfacher Weise dadurch möglich, daß das Spannglied über einen Spannhebel im Heckbereich des Schuhes oder an der dem Befestigungsglied gegenüberliegenden Seite des Schaftteiles gegen den abklappbaren Heckteil spannbar ist. Um bei unterschiedlichen Weiten am oberen Schaftrand sicherzustellen, daß die Einstellung des Lappens in keiner Weise beeinträchtigt wird, ist mit Vorteil die Ausbildung so getroffen, daß die tunnelförmige Erhebung von Seitenwänden begrenzt ist, welche ausgehend vom freien Endbereich des Lappens zur Längsmittelebene des Schuhes konvergierend verlaufen, so daS eine Kollision des riemenförmigen Spanngliedes mit den Seitenwänden der tunnelförmigen Erhebung bzw. Durchbrechung mit Sicherheit vermieden wird. Eine besonders wirkungsvolle und dichte Festlegung des Lappens bei weitgehender Freiheit in bezug auf die Anpassung an die Beinform, läßt sich dadurch verwirklichen, daß die tunnelförmige Erhebung des Lappens unterhalb der höhenverstellbaren Verbindung des Lappens mit dem Schaftteil angeordnet ist. Eine derartige Ausbildung ist insbesondere dann von besonderem Vorteil, wenn die tunnelförmige Erhebung von einer Durchbrechung gebildet ist, so daß unterhalb der höhenverstellbaren Festlegung des Lappens am Schaftteil eine nochmalige Anpressung des Lappens an den Schaftteil durch das Spannglied bei Schließen des Spanngliedes erfolgt.

Das Befestigungsglied am Schaftteil kann in an sich bekannter Weise als Zahnklemme ausgebildet sein, wobei mit Rücksicht auf die tunnelförmige Erhebung und die Vereinfachung der Bedienung eines derartigen Befestigungsgliedes die Ausbildung mit Vorteil so getroffen ist, daß das Befestigungsglied am Schaftteil als Zahnklemme ausgebildet ist, deren Betätigungsglied aus der tunnelförmigen Erhebung in Richtung zum freien Endbereich des Lappens vorragt. Durch ein derartiges Betätigungsglied, welches aus der tunnelförmigen Erhebung herausragt, wird die Eintrittsstelle in die tunnelförmige Erhebung weitgehend abgedeckt, so daß auch ein Eindringen von Schnee in den Lappen weitgehend verhindert wird.

Die Erfindung wird nachfolgend an Hand eines in der Zeichnung schematisch dargestellten Ausführungsbeispieles näher erläutert. In dieser zeigen Fig.1 eine Seitenansicht eines erfindungsgemäßen Schuhes; Fig.2 eine Ansicht auf den Schuh nach Fig.1 in Richtung des Pfeiles II; Fig.3 eine perspektivische Ansicht einer Manschette bzw. eines Schaftteiles bei abgenommenem Schließlappen und Fig.4 eine Ansicht analog der Fig.3 bei angesetztem Lappen, jedoch ohne das Spannglied, welches in Fig.3 dargestellt ist.

In Fig.1 ist mit 1 eine Skischuhschale bezeichnet, an welcher um eine Schwenkachse 2 schwenkbar und nach hinten abklappbar ein Heckteil 3 angelenkt ist. Im Bereich oberhalb des Ristes ist eine Manschette bzw. ein Schaftteil 4 um die gleiche Anlenkachse 2 schwenkbar angelenkt, wobei im der Schuhspitze zugewandten Bereich dieses Schaftteiles 4 ein sich quer zur Längsmittelebene erstreckender Schließlappen 5 vorgesehen ist. Der abklappbar Heckteil 3 wird über ein Spannglied 6 mit dem Schaftteil 4 verspannt, wobei das Spannglied 6 in eine tunnelförmige Erhebung 7 des Lappens 5 eintaucht. Der Lappen 5 selbst ist in Höhenrichtung verschieblich und in seiner Höhenlage feststellbar mit dem Schaftteil 4 verbunden, wobei die Einrichtung zum Festsetzen des Lappens von einer in einem Langloch verschieblich geführten Schraube 8 gebildet ist.

Bei der Darstellung nach Fig.2 ist die Längsmittelebene des Schuhes schematisch mit 9 angedeutet. Im Ristbereich des Schuhes ist hiebei eine nicht näher dargestellte Anpaßeinrichtung 10 zur Anpassung des Schuhes im Vorfußbereich schematisch angedeutet. Der Schließlappen 5 am Schaftteil 4 ist wiederum durch die Schraube 8 in seiner Höhenlage fixiert und durch Festlegen des Schließlappens 5 in unterschiedlicher Höhenlage mit der Schraube 8 wird die Oberkante 11 des Schließlappens bzw. Lappens 5 der jeweiligen Beinform besser angepaßt und es kann eine Schrägstellung des Schaftes relativ zur Achse des Schaftes erzielt werden.

Das Langloch für die Festlegung der Schraube 8, welche die höhenverstellbare Festlegung des Lappens 5 bewirkt, ist in Fig.3 mit 12 bezeichnet. Bei der Darstellung nach Fig.3 ist der Lappen 5 abgenommen und es ist ersichtlich, daß das Zugglied 6 mittels einer Klemmvorrichtung 13 unmittelbar mit dem Schaftteil 4 verbunden wird. Die Kräfte des Zuggliedes 6 werden hiebei nicht auf den Lappen 5, sondern unmittelbar auf den schwenkbaren Schaftteil 4 übertragen, so daß die relative Einstellung des Lappens 5 durch Verschieben der Schraube 8 im Langloch 12 und Festsetzen dieser Schraube unabhängig von den Schließkräften gehalten werden kann.

Bei der Darstellung nach Fig.4 ist das Spannglied 6 nicht eingezeichnet. Das Ausmaß der Höhenverstellung des Lappens 5 zum Zwecke der Anpassung an unterschiedliche Beinformen ist durch die strichlierte Kontur 14 angedeutet, welche einer anderen Stellung des Lappens 5 relativ zum Schaftteil 4 entspricht.

Im Bereich des abklappbaren Heckteiles kann eine konventionelle Spannschnalle angeordnet sein, welche in Fig.1 schematisch mit 15 angedeutet ist.

## Patentansprüche

1. Skischuh mit einem für den Einstieg von hinten abbieg- oder abklappbaren Heckteil (3), mit einer Unterschale (1) und einem relativ zur Unterschale (1) schwenkbaren Schaftteil (4), bei welchem der schwenkbare Schaftteil (4) einen Lappen (5) aufweist, welcher in Umfangsrichtung des Schaftteiles (4) und nach hinten zum Heckteil (3) verläuft und in einem quer zur Längsmittelebene des Schuhes liegenden, der Schuhspitze zugewandten Bereich des Schaftteiles (4) diesen außen überlappend angeordnet ist, wobei der Lappen (5) mit seinem freien Endbereich in verschiedenen Höhenlagen mit dem Schaftteil (4) verbindbar ist, dadurch gekennzeichnet, daß der Lappen (5) an seinem freien Endbereich eine tunnelförmige Erhebung (7) aufweist, und daß am Schaftteil (4) im Bereich der tunnelförmigen Erhebung (7) des Lappens (5) ein von dieser tunnelförmigen Erhebung (7) abgedecktes Befestigungsglied (13) für die Festlegung eines riemenförmigen Spanngliedes (6) angeordnet ist, wobei die Breite des Spanngliedes (6) geringer ist als die lichte Weite der tunnelförmigen Erhebung (7).

2. Skischuh nach Anspruch 1, dadurch gekennzeichnet, daß die tunnelförmige Erhebung (7) des Lappens (5) als Durchbrechung des Lappens (5) ausgebildet ist, welche Durchbrechung zum freien Endbereich des Lappens (5) hin von einem Steg begrenzt ist, daß das Befestigungsglied (13) in Abstand von dem Steg des Lappens (5) am Schaftteil (14) angeordnet ist und daß das Spannglied (6) über die Außenseite des Steges des Lappens (5) zum Befestigungsglied (13) führbar ist.

3. Skischuh nach Anspruch 1 oder 2, dadurch gekennzeichnet, daß das Spannglied (6) über einen Spannhebel (15) im Heckbereich des Schuhes oder an der dem Befestigungsglied (13) gegenüberliegenden Seite des Schaftteiles (4) gegen den abklappbaren Heckteil (3) spannbar ist.

4. Skischuh nach Anspruch 1, 2 oder 3, dadurch gekennzeichnet, daß die tunnelförmige Erhebung (7) von Seitenwänden begrenzt ist, welche ausgehend vom freien Endbereich des Lappens (5) zur Längsmittelebene (9) des Schuhes konvergierend verlaufen.

5. Skischuh nach einem der Ansprüche 1 bis 4, dadurch gekennzeichnet, daß die tunnelförmige Erhebung (7) des Lappens (5) unterhalb der höhenverstellbaren Verbindung (8) des Lappens (5) mit dem Schaftteil (4) angeordnet ist.

6. Skischuh nach einem der Ansprüche 1 bis 5, dadurch gekennzeichnet, daß das Befestigungsglied (13) am Schaftteil (4) als Zahnklemme ausgebildet ist, deren Betätigungsglied aus der tunnelförmigen Erhebung (7) in Richtung zum freien Endbereich des Lappens (5) vorragt.

## Claims

1. A ski boot comprising a rear part (3) capable of being bent or folded back, for rear entry, further comprising a lower shell (1) and an upper (4) that can swivel relative to the lower shell (1), in which the swivable upper (4) has a flap (5) which extends in peripheral direction of the upper (4) and backwards to the rear part (3) and is placed overlapping the upper (4) on the outside in a region of the upper (4) facing the toe of the boot and lying transversely to the longitudinal median plane of the boot, the flap (5) being capable of being connected with its free end region to the upper (4) at various vertical positions,
characterised in that the flap (5) on its free end region comprises a tunnel-shaped protuberance (7), and that a fastening element (13) for fastening a strap-shaped tightening element (6) is placed on the upper (4) in the region of the tunnel-shaped protuberance (7) of the flap (5), which fastening element is covered by the tunnel-shaped protuberance (7), the width of the tightening element (6) being smaller than the inside width of the tunnel-shaped protuberance (7).

2. A ski boot according to claim 1, characterised in that the tunnel-shaped protuberance (7) of the flap (5) is formed as an opening of the flap (5), said opening toward the free end region of the flap (5) being limited by a web, that the fastening element (13) is placed at a distance from the web of the flap (5) on the upper (4) and that the tightening element (6) can be guided over the outside of the web of the flap (5) to the fastening element (13).

3. A ski boot according to claim 1 or 2, characterised in that the tightening element (6) can be tightened against the foldable rear part (3) by a tightening lever (15) in the rear region of the boot or on the side of the upper (4) opposite the fastening element (13).

4. A ski boot according to claim 1, 2 or 3, characterised in that the tunnel-shaped protuberance (7) is limited by side walls, which, starting from the free end region of the flap (5), run in a converging manner to the longitudinal median plane (9) of the boot.

5. A ski boot according to any one of claims 1 to 4, characterised in that the tunnel-shaped protuberance (7) of the flap (5) is placed under the vertically adjustable connection (8) of the flap (5) with the upper (4).

6. A ski boot according to any one of claims 1 to 5, characterised in that the fastening element (13) on the upper (4) is formed as a toothed clamp with an actuating element which projects from the tunnel-shaped protuberance (7) in the direction towards the free end region of the flap (5).

## Revendications

1. Chaussure de ski comprenant une partie arrière (3) pouvant être repliée ou rabattue vers le bas pour chausser par l'arrière, une coque inférieure (1) et une partie de tige (4) pivotante par rapport à la coque inférieure (1), dans laquelle la partie de tige pivotante (4) comporte une patte (5) qui s'étend dans le sens circonférentiel de la partie de tige (4) et vers l'arrière en direction de la partie arrière (3) et qui est disposée dans une zone de la partie de tige (4) orientée transversalement à l'axe longitudinal médian de la chaussure et tournée vers le bout de la chaussure en recouvrant ladite partie de tige (4) par l'extérieur, la patte (5) pouvant être reliée par sa zone extrême libre à la partie de tige (4) à différentes hauteurs, caractérisée en ce que, dans sa zone extrême libre, la patte (5) présente une surélévation en forme de tunnel (7), et en ce que, sur la partie de tige (4), dans la zone de la surélévation en forme de tunnel (7) de la patte (5) est disposé un élément de fixation (13) recouvert par ladite surélévation en forme de tunnel (7) et destiné à bloquer un élément de tension en forme de courroie (6), la largeur de l'élément de tension (6) étant inférieure à l'ouverture de passage de la surélévation en forme de tunnel (7).

2. Chaussure de ski selon la revendication 1, caractérisée en ce que la surélévation en forme de tunnel (7) de la patte (5) est conçue sous la forme d'une découpe pratiquée dans la patte (5), ladite découpe étant délimitée par une barrette en direction de la zone extrême libre de la patte (5), en ce que l'élément de fixation (13) est disposé sur la partie de tige (4) à distance de la barrette de la patte (5), et en ce que l'élément de tension (6) peut être amené à l'élément de fixation (13) par-dessus la face extérieure de la barrette de la patte (5).

3. Chaussure de ski selon la revendication 1 ou 2, caractérisée en ce que l'élément de tension (6) peut être mis en tension contre la partie arrière rabattable par l'intermédiaire d'un levier de tension (15) situé dans la zone arrière de la chaussure ou sur le côté de la partie de tige (4) opposé à l'élément de fixation (13).

4. Chaussure de ski selon la revendication 1, 2 ou 3, caractérisée en ce que la surélévation en forme de tunnel (7) est délimitée par des parois latérales qui, à partir de la zone extrême libre de la patte (5), convergent vers l'axe longitudinal médian (9) de la chaussure.

5. Chaussure de ski selon l'une des revendications 1 à 4, caractérisée en ce que la surélévation en forme de tunnel (7) de la patte (5) se trouve au-dessous de la liaison (8) réglable en hauteur de la patte (5) avec la partie de tige (4).

6. Chaussure de ski selon l'une des revendications 1 à 5, caractérisée en ce que l'élément de fixation (13) situé sur la partie de tige (4) est conçu sous la forme d'une pince dentée dont l'élément d'actionnement dépasse hors de la surélévation en forme de tunnel (7) en direction de la zone extrême libre de la patte (5).
